# EUROPÄISCHE PATENTSCHRIFT

(11) **EP 2 504 244 B1**
(45) Veröffentlichungstag und Bekanntmachung des Hinweises auf die Patenterteilung: **17.08.2016**
(21) Anmeldenummer: 10752528.9
(22) Anmeldetag: 07.09.2010
(51) Int. Cl.: B67C 3/22

(54) **VORRICHTUNG ZUM ASEPTISCHEN ODER STERILEN BEHANDELN VON PACKMITTELN**
DEVICE FOR ASEPTIC OR STERILE TREATMENT OF PACKAGING ELEMENTS
DISPOSITIF POUR LE TRAITEMENT ASEPTIQUE OU STÉRILE DE MOYENS D'EMBALLAGE

(30) Priorität: 24.11.2009 DE 102009054314
(43) Veröffentlichungstag der Anmeldung: 03.10.2012
(73) Patentinhaber: KHS GmbH, 44143 Dortmund (DE)
(72) Erfinder: NIEHR, Thomas, 41812 Erkelenz (DE)
(86) Internationale Anmeldenummer: PCT/EP2010/005475
(87) Internationale Veröffentlichungsnummer: WO 2011/063866

(56) Entgegenhaltungen:
- EP-A1- 1 821 010
- WO-A1-2009/009681
- DE-A1- 10 213 343

## Beschreibung

Die Erfindung bezieht sich auf eine Vorrichtung gemäß Oberbegriff des Patentanspruchs 1.

"Packmittel" im Sinne der Erfindung sind sämtliche für das Verpacken von Produkten geeignete Packmittel, insbesondere auch solche zum Verpacken von flüssigen Produkten oder Nahrungsmitteln, wie Flaschen, Dosen oder der gleichen Behälter.

"Behandeln" bedeutet im Sinne der Erfindung im einfachsten Fall, das Transportieren der Packmittel, aber auch das Reinigen und/oder Sterilisieren der Packmittel, das Füllen der Packmittel mit dem jeweiligen Füllgut oder Produkt sowie das Verschließen der gefüllten Packmittel.

"Mechanische Verbindungselemente" sind im Sinne der Erfindung u.a. Schrauben, Muttern, Bolzen und Nieten.

Bekannt sind Füll- und Verschließmaschinen oder -aggregate zum aseptischen oder sterilen Füllen oder Verschließen von Packmitteln in Form von Flaschen oder dergleichen Behältern, beispielsweise zum Füllen von Packmitteln mit Getränken, auch mit Milch- oder Molkereiprodukten und zum anschließenden Verschließen. Die Packmittel sind für die aseptische Behandlung zumindest mit einem die Packmittelöffnung aufweisenden Teilbereich in einem sterilen Innenraum eines Sterilgehäuses oder einer Einhausung aufgenommen und werden bei der Behandlung innerhalb dieses sterilen Innenraums bewegt.

Der Innenraum (Sterilraum) der Einhausung wird mit einer Strömung aus einem sterilen gas- und dampfförmigen Medium, vorzugsweise mit einer Strömung aus steriler Luft durchströmt, und zwar entgegen der Transportrichtung der Packmittel oder in Transportrichtung der Packmittel, und zwar jeweils in Richtung zu einem Packmitteleinlauf und zu einem Packmittelauslauf, um so das Eindringen von Umgebungsluft in den Innenraum der Elnhausung zu verhindern. Je störungsfreier das gas- und/oder dampfförmige sterile Medium den Innenraum der Einhausung durchströmen kann, desto höher liegt die Sicherheit gegen eine Kontamination oder Rekontamination des sterilen Innenraums durch Keime aus der Umgebung.

Gefordert wird, dass der Innenraum der Einhausung möglichst klein und frei von Spalten, Ecken, Kanten, Vorsprüngen usw. ausgeführt ist, sodass es sich u.a. allein schon aufgrund dieser Forderungen bei den Einhausungen bekannter Vorrichtungen in der Regel um aufwendige Konstruktionen handelt. Diese sind in der Regel als großvolumige oder-formatige, selbsttragende Schweißkonstruktion ausgeführt, die nach dem Schweißen ein Ausrichten und/oder eine spanende Bearbeitung zumindest an Anschluss- und Verbindungsbereichen erforderlich machen. Nur hiermit lässt sich für die jeweilige Einhausung oder deren Teilabschnitte oder Elemente die Maßhaltigkelt zu erreichen, die insbesondere dann erforderlich ist, wenn die Einhausung aus einem mit dem Transporteur der Vorrichtung mitbewegten Abschnitt oder Teilbereich und aus einem mit dem Transporteur nicht mitbewegten stationären Abschnitt oder Teilbereich besteht und zwischen diesen Abschnitten oder Teilbereichen Dichtungen vorgesehen sind. Für dieses Ausrichten und Nachbearbeiten der großformatigen Schweißkonstruktionen sind entsprechende Fertigungsmaschinen in entsprechender Größenordnung erforderlich. Weiterhin entstehen durch die großformatigen Schweißkonstruktionen bekannter Einhausungen hohe Kosten und Toleranzprobleme auch für positionsgenae Teile, da großformatige Konstruktionen und insbesondere auch großformatige Schweißkonstruktionen die Einhaltung von notwendigen Toleranzen in Abmessung, Position und Lage erheblich erschweren.

Bezüglich der hygienischen Gestaltung haben bekannte Einhausungen ebenfalls erhebliche Nachteile, da aufgrund der selbsttragenden Ausbildung dieser Einhausungen oder deren Teilbereiche eine Gestaltung insbesondere auch der Einhausungs-Innenflächen streng nach Hygienic-Design-Kriterien, d.h. nach hygienischen Gesichtspunkten oftmals nicht möglich ist, in dieser Beziehung aber auf jeden Fall erhebliche Kompromisse eingegangen werden müssen. So ist beispielsweise bei bekannten Einhausungen die Strömung des sterilen dampf- und/oder gasförmigen Mediums, beispielsweise der sterilen Luft im Innenraum der Einhausung an vielen Bereichen gestört, und zwar u.a. durch in den Innenraum der Einhausung vorstehende Kraft- und/oder Momente aufnehmende Komponenten der selbsttragend ausgeführten Einhausung.

Bekannt sind auch Einhausungen in Form von kompletten, geschraubten und selbsttragenden Konstruktionen. Auch bei diesen Einhausungen sind Nachteile insbesondere im Bezug auf die hygienische Gestaltung des Innenraumes und der diesen Innenraum begrenzenden Innenfläche der Einhausung unvermeidlich.

Elne Vorrichtung mit den Merkmalen des Oberbegriffs ist bekannt (WO 2009/009681 A1). Bei der bekannten Vorrichtung ist die den Innenraum der Einhausung gegenüber der Umgebung trennenden und am Vorrichtungsgestell oder -rahmen vorgesehene Wandstruktur der Einhausung von einer tragenden Struktur gehalten, die aus einer Vielzahl von am Vorrichtungsgestell oder-rahmen befestigten Trägern besteht. An den Trägern sind abnehmbar den Innenraum der Einhausung gegenüber der Umgebung trennende Wandelemente vorgesehen.

Bekannt sind weiterhin Siphondichtungen (EP 1 821 010 A1) am Übergang zwischen der fest mit dem Vorrichtungsgestell oder -rahmen verbundenen Wandstruktur und der mit dem Transporteur oder Rotor mitbewegten Wandstruktur einer Einhausung. *

Aufgabe der Erfindung ist es, eine Vorrichtung aufzuzeigen, die die vorgenannten Nachtelle vermeidet und die an der Innenseite ihres Innenraums im Bezug auf hygienische Anforderungen optimal gestaltet werden kann, und zwar unabhängig von statischen und/oder dynamischer Erfordernissen hinsichtlich der Aufnahme von Kräften und Momenten. Zur Lösung dieser Aufgabe ist eine Vorrichtung entsprechend dem Patentanspruch 1 ausgebildet.

Bei der Erfindung ist zumindest ein Teilabschnitt der Einhausung so ausgeführt ist, dass an diesem Teilabschnitt die tragende bzw. Kraft und Momente aufnehmende Funktion von der den Innenraum der Einhausung gegenüber der Umgebung abschließenden Funktion getrennt sind, d.h. der betreffende Teilabschnitt dieser Einhausung aus einer äußeren, tragenden bzw. Kräfte und Momente aufnehmenden Struktur und aus einer von Belastungen bzw. von Kräften und Momenten freien Wandstruktur besteht, die an der tragenden Struktur gehalten, vorzugsweise hängend gehalten ist. Hierbei ist die tragende Struktur durch Verbinden der diese Struktur bildenden Einzelkomponenten oder Funktionselemente und/oder durch Verbinden der tragenden Struktur mit einem Vorrichtungsgestell unter Verwendung von mechanischen Verbindungselementen, beispielsweise unter Verwendung von Bolzen und/oder Schrauben realisiert, während die beispielsweise von Metall- oder Stahlblechen gebildete Wandstruktur vorzugsweise durch Schweißen und dabei bevorzugt durch Stumpf-Schweißen bzw. unter Ausbildung von dichten, aber nicht belasteten Schweißnähten, vorzugsweise I-Schweißnähten aus Wandelementen hergestellt und in die äußere, tragende Struktur eingefügt und an dieser befestigt ist.

Durch die Verbindung der Einzelkomponenten der tragenden Struktur untereinander sowie auch mit dem Vorrichtungsgestell über mechanische Verbindungselemente ist es möglich, diese Einzelkomponenten als relativ kleinformatige Bauteile maßgenau, d.h. mit geringen Toleranzen preiswert vorzufertigen und an den Verbindungsabschnitten oder -flächen beispielsweise spanend nachzubearbeiten, sodass die Realisierung auch der tragenden Konstruktion oder Struktur mit hoher Maßgenauigkeit und bei reduziertem Montage- und Fertigungsaufwand möglich ist. In die fertig montierte, die Maßhaltigkeit der Elnhausung oder des betreffenden Teilabschnittes der Elnhausung bestimmende tragende Struktur werden die die Wandstruktur bildenden Einzelkomponenten oder Wandabschnitte eingesetzt und über die dichten Schweißnähte untereinander sowie mit der tragenden Struktur und/oder mit dem Maschinenrahmen verbunden.

Bevorzugt sind an der tragenden Struktur und/oder am Vorrichtungsgestell Kanten oder Stege vorbereitet, an denen dann die die Wandstruktur bildenden Wandelemente oder Bleche über die dichten Schweißnähte, vorzugsweise über die I-Schweißnähte angeschweißt sind.

Da die Schweißnähte zwischen den Einzelkomponenten der Wandstruktur, aber auch zwischen der Wandstruktur und der tragenden Struktur und/oder dem Vorrichtungsgestell lediglich Dichtheitsfunktion haben, nicht aber zur Übertragung von Kräften und Momenten dienen müssen, können diese Schweißnähe bzw. deren Nahtgeometrie trotz einer komplexen und massiven Ausbildung der tragenden Struktur erheblich vereinfacht und so ausgeführt werden, dass der Wärmeeintrag beim Schweißen in die Einhausung insgesamt erheblich reduziert wird. Hierzu trägt erheblich auch bei, das die Schweißnähte bevorzugt als I-Schweißnähte ausgeführt sind, und zwar entlang von Komponenten, die bevorzugt jeweils dieselbe Materialdicke aufweisen und von den die Wandstruktur bildenden Wandelementen oder -blechen sowie von den an der tragenden Struktur und/oder am Vorrichtungsgestell vorbereiteten Schweißkanten oder -stegen gebildet sind.

Eine spanende Bearbeitung großformatiger Schweißkonstruktionen entfällt, obwohl die tragende Struktur und/oder deren Einzelkomponenten Verbindungsflächen aufweise, bei denen es auf eine positionsgenaue Befestigung geht.

Die Wandstruktur bzw. deren Wandelemente oder Einzelelemente können als Blechelemente oder Segmente vereinfacht und/oder in einem leicht handlebaren Format separat hergestellt werden, beispielsweise durch Laserschneiden und Biegen. Die Einzelkomponenten der Wandstruktur sind dann lediglich durch die die Dichtigkeit garantierenden Schweißnähte dicht miteinander verbunden. Die insbesondere auch aus hygienischer Sicht erforderliche Oberflächengüte insbesondere auch an der Innenfläche der Einhausung wird hierdurch erheblich verbessert bzw. ist mit erheblich reduziertem Aufwand möglich.

Da sich die tragende Struktur an der Außenseite der Einhausung befindet, und zwar bevorzugt mit Abstand von der Wandstruktur, ist insbesondere auch der Boden der Einhausung komplett frei von Vorsprüngen, Kanten usw., die nicht nur für die Strömung des sterilen gas- und/oder dampfförmigen Mediums störend sind, sondern auch Bereiche bilden, die von einem flüssigen und/oder gas- und/oder dampfförmigen Reinigungs- und/oder Sterilisationsmedlum nur schwer zugänglich sind, mit welchem die Einhausung beispielsweise periodisch gereinigt und/oder sterilisiert wird.

Weiterhin ist durch das Fehlen von Vorsprüngen, Kanten usw. am Bodenbereich der Einhausung auch freier Ablauf von Flüssigkeiten jeglicher Art gewährleistet und der Bodenbereich der Einhausung ist auch jederzeit einsehbar und dadurch visuell hinsichtlich Sauberkeit überprüfbar.

Bei kreisförmiger Ausbildung der Transportstrecke für die Packmittel, d.h. insbesondere bei Ausbildung des Transporteurs als ein um eine vertikale Maschinenachse umlaufender Rotor ist die Einhausung wie ein Ringkanal ausgeführt, der einen gleichbleibenden oder zumindest weitestgehend gleichbleibenden Querschnitt aufweist und somit eine störungsarme Führung des sterilen gas- und/oder dampfförmigen Mediums, beispielsweise der sterilen Luft ermöglicht.

Die tragende Struktur oder Konstruktion sowie die Wand- Struktur oder-Konstruktion sind unter Verwendung von korrosionsfestem Stahl oder Edelstahl realisiert.

Weiterbildungen, Vorteile und Anwendungsmöglichkeiten der Erfindung ergeben s|ch auch aus der nachfolgenden Beschreibung von Ausführungsbeispielen und aus den Figuren.

Die Erfindung wird im Folgenden anhand der Figuren an einem Ausführungsbeispiel näher erläutert. Es zeigen:
- Fig. 1: einen Teilschnitt durch einen Rotor sowie durch angrenzende Teile des Maschinenrahmens einer Maschine oder Vorrichtung zum Behandeln von Behältern in einem von einer Einhausung gebildeten sterilen Innenraum, und zwar in Form einer Füllmaschine zum aseptischen Füllen der Behälter;
- Fig. 2: in Teildarstellung eine Draufsicht auf die Maschine der Figur 1;
- Fig. 3 und 4: jeweils in vergrößerter Teildarstellung Schweißverbindungen zwischen der Kräfte und Momente aufnehmenden tragenden Struktur und der von Belastungen bzw. Kräften und Momenten freien, zumindest aber im Wesentlichen freien Wandstruktur der Einhausung.

In den Figuren ist 1 eine Behälterbehandlungsmaschine oder-vorrichtung in Form einer Füllmaschine umlaufender Bauart zum aseptischen Füllen von Flaschen 2 oder anderen Behältern in einem sterilen Innenraum 3 mit einem flüssigen Füllgut oder Getränk, beispielsweise in Form eines Milch- oder Molkereiproduktes. Die Behandlungsmaschine 1 umfasst u.a. einen an einem Maschinengestellt 4 um eine vertikale Maschinenachse MA drehbar gelagerten Rotor 5, der um diese Maschinenachse MA umlaufend antreibbar ist und an dessen scheibenartigen Umfangsbereich 5.1 eine Vielzahl von Behandlungs- oder Füllpositionen 6 gebildet ist, und zwar jeweils bestehend aus einem am Umfangsbereich 5.1 befestigten Füllelement 7 und aus einem Behälterträger 8. An diesem ist die jeweilige Flasche 2 mit einem unterhalb der Flaschenmündung 2.1 gebildeten Mündungsflansch hängend gehalten, und zwar derart, dass sie sich mit ihrer Flaschenmündung 2.1 unterhalb einer Abgabeöffnung des Füllelementes 7 befindet. Das Füllen der jeweiligen Flasche 2 erfolgt in der dem Fachmann bekannten Weise durch gesteuertes Öffnen und Schließen eines im Füllelement 7 vorgesehenen Flüssigkeitsventils, sodass das flüssige Füllgut bei geöffnetem Flüssigkeitsventil der jeweiligen Flasche 2 durch die Flaschenmündung 2.1 zufließt.

Während der gesamten Behandlungsdauer, d.h. zumindest während des gesamten Füllprozesses sind die Flaschen 2 ständig in dem von einer Einhausung 9 gebildeten und beispielsweise mit einem sterilisierenden gas- und/oder dampfförmigen Medium, beispielsweise mit steriler Luft beaufschlagten und durchströmten sterilen Innenraum 3 einer Einhausung 9 aufgenommen, die den Innenraum 3 gegenüber dem umgebenden Raum 10 abgrenzt. Letzterer ist bei der dargestellten Ausführungsform von dem Innenraum 10 einer äußeren Einhausung 11 gebildet, in der die Behandlungsmaschine 1 sowie bevorzugt auch eine nicht dargestellte nachfolgende, als Verschließmaschine ausgebildete Behandlungsmaschine angeordnet sind.

Die Einhausung 9 ist an die Größe der mit der Behandlungsmaschine 1 zu verarbeitenden Flaschen 2 so angepasst, dass ihr Innenraum 3 ein möglichst kleines Volumen aufweist, die Flaschen 2 aber vollständig in dem Innenraum 3 Platz finden und außerdem innerhalb der Einhausung 9 ein von den Flaschen 2 nicht eingenommener ausreichend großer Teilraum besteht, der ein störungsfreies Durchströmen des Innenraumes 3 mit dem dampf- und/oder gasförmigen sterilen Medium sicherstellt.

Die Einhausung 9 besteht bei der dargestellten Ausführungsform im Wesentlichen aus einem bezogen auf die Maschinenachse MA innenliegenden am Rotor 5 gebildeten und mit diesem Rotor 5 umlaufenden Einhausungsabschnitt 9.1 und aus einem bezogen auf die Maschinenachse MA radial außen liegenden maschinengestellseitigen, d.h. mit dem Rotor 5 nicht umlaufenden Einhausungsabschnitt 9.2. Der Einhausungsabschnitt 9.1 ist bei der dargestellten Ausführungsform von dem scheibenartigen Rotorabschnitt 5.1 sowie von einer ringförmigen Wand 12 gebildet, die mit dem Rotorabschnitt 5.1 dicht verbunden ist, von diesem Rotorabschnitt 5.1 nach unten wegsteht und die Maschinenachse MA konzentrisch umschließt. Zwischen den beiden Einhausungsabschnitten 9.1 und 9.2 sind zwei Dichtungen 13, 14 vorgesehen, die jeweils als Siphon-Dichtungen ausgebildet sind, und zwar bestehend aus einem mit dem Maschinengestell 4, die Maschinenachse MA konzentrisch umschließenden Ring 13.1 bzw. 14.1, hergestellt aus einem an der Oberseite offenen U-Profil, in das jeweils ein am Rotorabschnitt 5.1 bzw. am unteren Rand der Wand 12 vorgesehener, die Maschinenachse MA konzentrisch umschließender Ring 13.2 bzw. 14.2 hineinreicht. Während des Betriebes ist das U-Profil der Ringe 13.1 und 14.1 zur Bildung der Siphon-Dichtungen 13 und 14 jeweils mit einem sterilen flüssigen Medium gefüllt.

Die Besonderheit der Behandlungsmaschine bzw. deren Einhausung 9 besteht darin, dass der äußere Einhausungsabschnitt 9.2 in eine Kräfte und Momente aufnehmende äußere tragende Struktur und in eine von Kräften und Momenten freigehaltene oder weitestgehend freigehaltene Wandstruktur unterteilt ist, dass die Verbindungen innerhalb der tragenden Struktur sowie auch die Verbindungen dieser Struktur mit dem Maschinengestell 4 unter Verwendung von mechanischen Verbindungselementen hergestellt sind, und dass die Elemente der tragenden Struktur zur Erzielung der erforderlichen Genauigkeit und Maßhaltigkeit an ihren Verbindungsflächen oder-bereichen spanend bearbeitet sind, während Verbindungen zwischen den Elementen oder Einzelkomponenten der Wandstruktur vollständig oder nahezu vollständig von Kräften entlastet sind und beispielsweise zumindest teilweise als einfache, aber dichte Schweißverbindungen, vorzugsweise durch Stumpfschweißen hergestellte Schweißverbindungen oder I-Schweißnähte ausgeführt sind.

Bei der dargestellten Ausführungsform besteht die tragende Struktur des äußeren Einhausungsabschnitts 9.2 aus einer Vielzahl von in gleichmäßigen Winkelabständen um die Maschinenachse MA verteilten Trägern 15, die jeweils mit einem unteren Ende bzw. mit einem dortigen Trägerabschnitt 15.1 am Maschinengestell 4 befestigt sind. An dem oberen von einem Trägerabschnitt 15.2 gebildeten Ende der Träger 15 ist der Ring 13.1 der Siphon-Dichtung 13 befestigt, sodass die am Maschinengestell 4 gehaltenen Träger 15 zusammen mit dem gemeinsamen Ring 13.1 eine gitter- oder käfigartige, tragende Struktur mit hoher Festigkeit bilden. Wie insbesondere die Figur 1 zeigt, besitzen die Träger 15 eine solche Formgebung, dass sie den Einhausungsabschnitt 9.2 im Bereich der Unterseite der Einhausung 9 sowie auch bezogen auf die Maschinenachse MA radial außenliegend an einem die Maschinenachse MA konzentrisch umschließenden Bereich mit Abstand umschließen. Dies wird bei der dargestellten Ausführungsform dadurch erreicht, dass der Trägerabschnitt 15.1 radial oder im Wesentlichen radial zur Maschinenachse MA, der Trägerabschnitt 15.2 parallel oder im Wesentlichen parallel zur Maschinenachse MA und ein dazwischenliegender Trägerabschnitt 15.3 schräg zu den Trägerabschnitten 15.1 und 15.2 orientiert sind.

Die Wandstruktur des Einhausungsabschnittes 9.2 besteht bei der dargestellten Ausführungsform u.a. aus zwei jeweils aus Edelstahlblech hergestellten Wandabschnitten 16 und 17, von denen der Wandabschnitt 16 hohlzylinderartig die Maschinenachse MA konzentrisch umschließt und die radial außenliegende Begrenzung des Innenraumes 3 bildet. Der andere Wandabschnitt 17 ist kegelringartig, die Maschinenachse MA ebenfalls konzentrisch umschließend ausgeführt und bildet den Boden des Innenraumes 3, der (Boden) bezogen auf die Maschinenachse MA radial nach Innen abschüssig ausgeführt ist. Die beiden Wandelemente 16 und 17 sind bei 18 durch eine von Kräften und Momenten entlastete oder weitestgehend entlastete Verbindung, beispielsweise durch eine Schweißnaht, bevorzugt durch eine I-Schweißnaht miteinander verbunden.

Natürlich besteht auch die Möglichkeit, die Wandabschnitte 16 und/oder 17 als Bauteil vorzusehen, welche durch Biegenverfahren hergestellt wurden. Der Ringkanal, in dem die Behälter 2 geführt werden bzw. transportiert werden, entsteht dadurch, dass Segmente aneinandergeschweißt werden. Bei einer Ausführungsform ist es somit möglich, dass der Ringkanal einen vieleckigen Kanal darstellt.

Es versteht sich, dass die Wandelemente 16 und 17 ihrerseits aus mehreren Einzelelementen bestehen, die dann ebenfalls über kraft- und momentfreie dichte Verbindungen, insbesondere Schweißverbindungen und bevorzugt I-Schweißnähte miteinander zu dem jeweiligen Wandabschnitt 16 bzw. 17 dicht verbunden sind.

Bei der dargestellten Ausführungsform sind im Wandabschnitt 16 mehrere jeweils mit einer Scheibe 19 aus einem transparenten Material, beispielsweise aus Glas oder aus einem transparenten Kunststoff verschlossene Inspektionsfenster vorgesehen. Wie weiterhin die Figur 2 zeigt, ist der Wandabschnitt 16 polygonartig ausgebildet, und zwar mit jeweils geradlinig verlaufenden Teilabschnitten, die sich zwischen zwei Trägern 15 erstrecken und an denen die durch die Scheiben 19 verschlossenen Fenster vorgesehen sind.

Zum Verbinden der Wandabschnitte 16 und 17 mit der tragenden Struktur, d.h. mit dem Ring 13.1 und mit dem Maschinengestell 4 sind am Ring 13.1 ein über die Unterseite dieses Ringes wegstehender und die Maschinenachse MA konzentrisch umschließender ringförmiger Schweißsteg 13.3 und an dem Maschinengestell 4 ein bezogen auf die Maschinenachse MA radial nach Außen wegstehender, MA konzentrisch umschließender ringförmiger Schweißsteg 4.1 vorgesehen bzw. vorbereitet. Die Schweißstege 13.3 und 4.1 besitzen jeweils eine Materialdicke, die gleich oder annähernd gleich der Materialdicke der Wandelemente 16 und 17. Am Schweißsteg 13.3 ist das Wandelement 16 in der auch in der Figur 3 dargestellten Form durch Stumpfschweißen, d.h. über eine 1-Schweißnaht 20 mit dem Ring 13.1 und damit mit der tragenden Struktur des Einhausungsabschnitts 9.2 verbunden. In gleicher Weise ist das Wandelement 17 mit seinem innenliegenden Rand über den Schweißsteg 4.1 durch Stumpfverschweißen bzw. durch eine I-Schweißnaht 21 mit der tragenden Struktur bzw. mit dem Maschinengestell 4 verbunden.

Durch die außerhalb der Einhausung 9 angeordnete, d.h. diese Einhausung außen unten und radial außen liegend umschließende tragende Struktur werden nicht nur die Verbindungen der Wandabschnitte 16 und 17 oder deren Elemente untereinander und mit der tragenden Struktur und dem Maschinengestell von Kräften und Belastungen freigehalten, sondern durch die Anordnung der tragenden Struktur außerhalb der Einhausung 9 werden innerhalb dieser Einhausung glatte Flächen erreicht, insbesondere werden u.a. auch verwinkelte und/oder in den Innenraum 3 vorstehenden und/oder schwer zugängliche Bereiche innerhalb des Innenraumes 3 vermieden, die (Bereiche) die Strömung innerhalb des Innenraumes 3 stören, schwer zu reinigen und/oder zu sterilisieren sind und leicht zu Kontaminierungen führen könnten.

Insbesondere ist auch der Boden des Innenraumes 3 völlig glatt ausgeführt, und ebenfalls zwar frei von in den Innenraum 3 vorstehenden Elementen, wie Kanten, tragende Rahmenteile usw. Weiterhin sind auch am Boden auch keine Abläufe für Flüssigkeiten oder für flüssige Reinigungs- oder Sterilisationsmedien vorgesehen, die während der Behandlung der Flaschen 2 anfallen oder bei der Reinigung und/oder Sterilisation der Behandlungsmaschine 1 verwendet werden. Zu- und Abläufe befinden sich ebenfalls an der tragenden Struktur bzw. an dem Maschinengestell 4, wie dies in der Figur 1 für den Ablauf 22 gezeigt ist.

Ein weiterer wesentlicher Vorteil der beschriebenen Ausbildung der Einhausung 9 besteht darin, dass diese und insbesondere auch der Einhausungsabschnitt 9.2 mit hoher Maßgenauigkeit und hoher Genauigkeit hinsichtlich Anordnung und Orientierung hergestellt werden kann, und zwar dadurch, dass die äußere tragende Struktur im Wesentlichen bestehend aus dem Ring 13.1 und den Haltern 15 unter Verwendung von mechanischen Verbindungselementen unter Einhaltung der erforderlichen Maßgenauigkeit für die Einzelkomponenten sowie für die Anschluss- und Verbindungsflächen selbst mit hoher Präzision hergestellt werden kann, und dass diese durch die tragende Struktur bedingte Maßhaltigkeit der Einhausung 9 beim Anbringen der Wandabschnitte 16 und 17 durch Schweißen nicht mehr verändert wird.

Die Erfindung wurde voranstehend an einem Ausführungsbeispiel beschrieben. Es versteht sich, dass Im Rahmen der Ansprüche zahlreiche Änderungen sowie Abwandlungen möglich sind.

So wurde vorstehend davon ausgegangen, dass die Behandlungsmaschine 1 eine Füllmaschine ist. Auch andere Ausbildungen der Behandlungsmaschine, beispielsweise als Maschine zum Verschließen von gefüllten Behältern oder zum Reinigen und/oder Sterilisieren von Behältern usw. können im Bezug auf die den sterilen Innenraum 3 begrenzende Einhausung 9 in gleicher oder ähnlicher Weise wie vorstehend beschrieben ausgeführt sein.

Weiterhin besteht die Möglichkeit zwischen zwei in Transportrichtung der Behälter bzw. Flaschen 2 Maschinen oder Aggregaten eine ein Sterilraum bildende Einhausung vorzusehen, die dann ebenfalls so ausgebildet ist, dass zumindest ein Teilbereich dieser Einhausung aus einer äußeren tragenden Struktur zur Aufnahme von Kräften und Momenten und aus einer Wandstruktur besteht, die den sterilen Innenraum der Einhausung zur Umgebung hin verschließt, an der tragenden Struktur gehalten und von Belastungen bzw. Kräften und Momenten freigehalten ist.

Vorstehend wurde davon ausgegangen, dass in der Einhausung 9 die Behälter bzw. Flaschen 2 jeweils vollständig aufgenommen sind. Es sind aber auch Ausführungsformen möglich, bei denen u.a. zur Reduzierung des Volumens des sterilen Innenraums die Behälter lediglich mit ihrem die Behältermündung aufweisenden Behälterabschnitt oder -hals aufgenommen sind.

### Bezugszeichenliste

- 1: Behälterbehandlungsmaschine
- 2: Behälter bzw. Flasche
- 2.1: Flaschenmündung
- 3: steriler Innenraum
- 4: Maschinengestell
- 4.1: Schweißring oder ringförmige Schweißkante am Maschinengestell
- 5: Rotor
- 5.1: scheibenartiger Rotorabschnitt
- 6: Behandlungsstation
- 7: Füllelement
- 8: Behälterträger
- 9: Einhausung
- 9.1,9.2: Einhausungsabschnitt
- 10: Raum
- 11: äußere Einhausung
- 12: Wand
- 13,14: Syphon-Dichtung
- 13.1, 14.1: Ring
- 13.2, 14.2: Ring
- 13.3: Schweißring oder Schweißkante
- 15: Träger
- 15.1-15.3: Trägerabschnitt
- 16, 17: Wandelement
- 18: Schweißnaht oder Schweißverbindung
- 19: Scheibe
- 20, 21: Schweißnaht oder Schweißverbindung
- 22: Ablauf
- MA: Maschinenachse

## Patentansprüche

1. Vorrichtung zum Behandeln von Packmitteln, insbesondere in Form von Flaschen oder dergleichen Behältern (2), mit einer von einem Transporteur (5) gebildeten kreis- oder teilkreisförmigen Transportstrecke, auf der die Packmittel (2) zumindest mit jeweils einem eine Packmittelöffnung (2.1) aufweisenden Teilbereich innerhalb eines von einer Einhausung (9) zur Umgebung hin begrenzten sterilen Innenraums (3) bewegt werden, wobei ein Teilabschnitt (9.1) der Einhausung (9) an dem Transporteur (5) und mit diesem mitbewegt und ein weiterer Teilabschnitt (9.2) der Einhausung (9) an dem mit dem Transporteur (5) nicht mitbewegten Vorrichtungsgestell (4) der Vorrichtung vorgesehen sind, wobei die Einhausung (9) zumindest in dem weiteren Teilabschnitt (9.2) aus einer von Wandelementen (16, 17) gebildeten Wandstruktur, die den Innenraum (3) der Wandstruktur Einhausung (9) zur Umgebung hin begrenzt, sowie aus einer tragenden Struktur besteht, die außerhalb der vorgesehen ist und in der die Wandstruktur von Belastungen, insbesondere von Kräften und Momenten freigehalten angeordnet ist, wobei Elemente (15, 13.1) der tragenden Struktur durch mechanische Verbindungen miteinander verbunden sind, wobei die Elemente der tragenden Struktur eine Vielzahl von quer oder senkrecht zu einer Transportrichtung des Transporteurs (5) orientierten Trägem (15) aufweist, die mit einem Ende am Vorrichtungsgestell (4) mit mechanischen Verbindungen befestigt sind, um die tagende Struktur mit dem Vorrichtungsgestell (4) zu verbinden, und wobei ein in Transportrichtung orientierter Längsgurt (13.1) in Form wenigstens eines Ringes vorgesehen ist, mit dem die Träger (15) über die mechanischen Verbindungen zu einer gitter- oder käfigartigen Struktur verbunden sind, **dadurch gekennzeichnet. dass** der Längsgurt (13.1) Bestandteil der tragenden Struktur ist, und dass am Übergang zwischen den Teilabschnitten (9.1, 9.2) Labyrinth- und/oder Siphon-Dichtungen (13, 14) vorgesehen sind, wobei eine dieser Dichtungen (14) am Vorrichtungsgestell (4) vorgesehen ist, und wobei der Längsgurt (13.1) Bestandteil der anderen Dichtung (13) ist.

2. Vorrichtung nach Anspruch 1, **dadurch gekennzeichnet, dass** die Wandelemente (16, 17) mit einander durch Verschweißen, vorzugsweise durch stumpfes Verschweißen oder über I-Schweißnähte (18, 20, 24 verbunden sind, und dass die Elemente (15, 13.1) der tragenden Struktur durch Schraubverbindungen und/oder Bolzenverbindungen und/oder Nietverbindungen miteinander sowie mit dem Vorrichtungsgestell oder - rahmen (4) der Vorrichtung verbunden sind.

3. Vorrichtung nach Anspruch 1 oder 2, **dadurch gekennzeichnet, dass** die tragende Struktur (15, 13.1) an der Außenseite der Wandstruktur von dieser beabstandet vorgesehen ist.

4. Vorrichtung nach einem der vorhergehenden Ansprüche, **dadurch gekennzeichnet, dass** die Wandstruktur (16, 17) eine glatte oder im Wesentlichen glatte und/oder von Vorsprüngen und/oder Stufen freie Innenfläche des Innenraums (3) der Einhausung (9) bildet.

5. Vorrichtung nach einem der vorhergehenden Ansprüche, **dadurch gekennzeichnet, dass** der Längsgurt (13.1), von einem sich entlang der Bewegungsbahn des Transporteurs (5) erstreckenden, an der Oberseite offenen U-Profil gebildet ist, welches vorzugsweise an der Oberseit der Träger (15) befestigt ist.

6. Vorrichtung nach einem der vorhergehenden Ansprüche, **dadurch gekennzeichnet, dass** sie eine Füllmaschine zum aseptischen Füllen der Packmittel (2) mit einem Füllgut oder eine Behandlungsmaschine zum Reinigen und/oder Sterilisieren der Packmittel (2) und/oder eine Verschließmaschine zum Verschließen der gefüllten Packmittel (2) und/oder eine Transportstrecke zwischen zwei in einer Transportrichtung der Packmittel (2) aufeinanderfolgenden Maschinen oder Aggregaten ist.

## Claims

1. Device for treating packaging elements or packaging means, in particular in the form of bottles or like containers (2), including a circular or semi-circular transport segment formed with a transporter (5), on which the packaging means (2) are moved, at least with a part region comprising in each case a packaging means opening (2.1), inside a sterile interior space (3) bounded from the surroundings by a housing component (9), wherein a part section (9.1) of the housing (9) is provided at the transporter (5) and is moved with the transporter, and a further part section (9.2) of the housing (9) is provided at the device framework (4) of the device and is not moved with the transporter (5); wherein the housing (9), at least in the further part section (9.2), consists of a wall structure, formed from wall elements (16, 17), which bounds the interior of the housing (9) from the surroundings, as well as consisting of a load-bearing structure, which is provided outside the wall structure and in which the wall structure is arranged, kept free of loadings, in particular of forces and torque moments; wherein elements (15, 13.1) of the load-bearing structure are connected to one another by mechanical connections; wherein the elements of the load-bearing structure comprise a plurality of carriers (15) oriented transverse or perpendicular to a transport direction of the transporter (5), these being secured by one end to the device framework (4) by mechanical connections, in order to connect the load-bearing structure to the device framework (4); and wherein a longitudinal belt (13.1) is provided, oriented in the transport direction, in the form of at least one ring, with which the carriers (15) are connected by means of the mechanical connections to a grid or cage structure
**characterised in that**
the longitudinal belt (13.1) is a load-bearing structure, and
that at the transition between the part sections (9.1, 9.2) labyrinth seals and/or siphon seals (13, 14) are provided, wherein one of these seals (14) is provided at the device framework (4), and wherein the longitudinal belt (13.1) is a constituent part of the other seal (13).

2. Device according to claim 1, **characterised in that** the wall elements (16, 17) are connected to one another by welding, preferably by butt welding or by I-weld seams (18, 20, 24), and that the elements (15, 13.1) of the load-bearing structure are connected by screw connections and/or bolt connections and/or rivet connections to one another and to the device framework or frame (4) of the device.

3. Device according to claim 1 or 2, **characterised in that** the load-bearing structure (15, 13.1) is provided on the outside of the wall structure and spaced at a distance from the said wall structure.

4. Device according to any one of the preceding claims, **characterised in that** the wall structure (16, 17) forms an inner surface of the interior (3) of the housing which is flat or essentially flat and/or free of projections and/or steps.

5. Device according to any one of the preceding claims, **characterised in that** the longitudinal belt (13.1) is formed by a U-profile, extending along the movement path of the transporter (5) and open at the upper side, which is preferably secured to the upper side of the carriers (15).

6. Device according to any one of the preceding claims, **characterised in that** it is a filling machine for the aseptic filling of the packaging means (2) with a filling product or a treatment machine for the cleaning and/or sterilising of the packaging means (2) and/or a closure machine for the closing of the filled packaging means (2) and/or a transport segment between two machines or apparatus units following one another in a transport direction of the packaging means (2).

## Revendications

1. Dispositif servant à traiter des moyens d'emballage, se présentant en particulier sous la forme de bouteilles ou de contenants (2) similaires, comprenant une ligne de transport de forme circulaire ou partiellement circulaire formée par un transporteur (5), sur laquelle les moyens d'emballage (2) comprenant au moins respectivement une zone partielle présentant une ouverture de moyen d'emballage (2.1) sont déplacés à l'intérieur d'un espace intérieur (3) stérile délimité par une enceinte (9) par rapport à l'extérieur, dans lequel un segment partiel (9.1) de l'enceinte (9) est prévu au niveau du transporteur (5) en étant entraîné avec ce dernier et un autre segment partiel (9.2) de l'enceinte (9) est prévu au niveau du châssis de dispositif (4), qui n'est pas entraîné avec le transporteur (5), du dispositif, dans lequel l'enceinte (9) est constituée au moins dans l'autre segment partiel (9.2) d'une structure de paroi formée par des éléments de paroi (16, 17), laquelle délimite l'espace intérieur de l'enceinte (9) par rapport à l'extérieur, ainsi que d'une structure porteuse, qui est prévue à l'extérieur de la structure de paroi et dans laquelle la structure de paroi est disposée tout en étant dégagée de charges, en particulier de forces et de couples, dans lequel des éléments (15, 13.1) de la structure porteuse sont reliés entre eux par des systèmes de liaison mécaniques, dans lequel les éléments de la structure porteuse présentent une pluralité de supports (15) orientés de manière transversale ou de manière perpendiculaire par rapport à une direction de transport du transporteur (5), lesquels supports sont fixés par une extrémité au niveau du châssis de dispositif (4) par des systèmes de liaison mécaniques afin de relier la structure porteuse au châssis de dispositif (4) et dans lequel une sangle longitudinale (13.1) orientée dans la direction de transport est prévue sous la forme au moins d'une bague, à laquelle les supports (15) sont reliés par l'intermédiaire des systèmes de liaison mécaniques afin de former une structure de type grille ou de type cage,
**caractérisé en ce**
**que** la sangle longitudinale (13.1) fait partie intégrante de la structure porteuse, et
**que** des joints d'étanchéité (13, 14) labyrinthe et/ou siphon sont prévus au niveau du passage entre les segments partiels (9.1, 9.2), dans lequel l'un desdits joints (14) est prévu au niveau du châssis de dispositif (4) et dans lequel la sangle longitudinale (13.1) fait partie intégrante de l'autre joint d'étanchéité (13).

2. Dispositif selon la revendication 1, **caractérisé en ce que** les éléments de paroi (16, 17) sont reliés les uns aux autres par soudage, de préférence par soudage bout à bout ou par l'intermédiaire de cordons de soudure en I (18, 20, 24), et **en ce que** les éléments (15, 13.1) de la structure porteuse sont reliés les unes aux autres par des systèmes de liaison à vis et/ou par des systèmes de liaison à boulons et/ou par des systèmes de liaison à rivets ainsi qu'au châssis ou au cadre de dispositif (4) du dispositif.

3. Dispositif selon la revendication 1 ou 2, **caractérisé en ce que** la structure porteuse (15, 13.1) est prévue, de manière espacée de la structure de paroi, au niveau du côté extérieur.

4. Dispositif selon l'une quelconque des revendications précédentes, **caractérisé en ce que** la structure de paroi (16, 17) forme une surface intérieure lisse ou sensiblement lisse et/ou dépourvue de parties faisant saillie et/ou de paliers, de l'espace intérieur (3) de l'enceinte (9).

5. Dispositif selon l'une quelconque des revendications précédentes, **caractérisé en ce que** la sangle longitudinale (13.1) est formée par un profilé en U s'étendant le long de la voie de déplacement du transporteur (5), ouvert au niveau du côté supérieur, lequel est fixé de préférence au niveau du côté supérieur des supports (15).

6. Dispositif selon l'une quelconque des revendications précédentes, **caractérisé en ce que** le dispositif est une remplisseuse servant au remplissage aseptique des moyens d'emballage (2) d'un produit de remplissage ou une machine de traitement servant à nettoyer et/ou à stériliser les moyens d'emballage (2) et/ou une machine de fermeture servant à fermer les moyens d'emballage (2) remplis et/ou une ligne de transport entre deux machines ou des modules se suivant l'une l'autre / l'un l'autre dans une direction de transport des moyens d'emballage (2).
